# FASCICULE DE BREVET EUROPEEN

(11) **EP 2 306 590 B1**
(45) Date de publication et mention de la délivrance du brevet: **25.03.2015**
(21) Numéro de dépôt: 10350007.0
(22) Date de dépôt: 23.09.2010
(51) Int. Cl.: H01R 4/48, H01R 25/16

(54) **Répartiteur à bornes élastiques**
Verteiler mit elastischen Klemmen
Distributor with resilient terminals

(30) Priorité: 23.09.2009 FR 0904543
(43) Date de publication de la demande: 06.04.2011
(73) Titulaire: Auxel, 59147 Gondecourt (FR)
(72) Inventeur: Pavy, Mark, 31590 Verfeil (FR)
(74) Mandataire: Tournel, Jean Louis

(56) Documents cités:
- DE-A1-102005 056 325
- DE-A1-102008 017 738
- DE-U1- 20 120 811
- FR-A1- 2 792 778

## Description

L'invention se rapporte à un répartiteur du type à bornes à ressort.

Un répartiteur de courant comprend au moins un élément longiligne conducteur présentant régulièrement des bornes de distribution. Chaque borne de distribution comporte un logement pour y engager l'extrémité d'un conducteur électrique. Des moyens de maintien verrouillent le conducteur électrique dans son logement.

La solution la plus courante est une barre de métal percée de trous pour y engager le câble et pour le maintien, on utilise avec une vis de serrage débouchant radialement dans le dit trou.

Le problème est que les vis se desserrent au cours du temps et nécessitent régulièrement le passage d'un intervenant pour les resserrer.

Pour remédier à cet inconvénient, il existe des bornes où le verrouillage se fait à l'aide d'un ressort EP-A- 1052729.

Le ressort présente une fenêtre de serrage dans laquelle on introduit l'extrémité d'un câble conducteur qui est mis en contact avec une pièce de liaison conductrice. Le ressort en boucle est logé dans une chemise isolante. Cette chemise contient également une pièce de liaison conductrice qui, d'une part, traverse la fenêtre de serrage et, d'autre part, est destinée à se fixer au moyen d'une vis sur l'élément conducteur principal. La borne constituée par la chemise, le ressort et la pièce conductrice ainsi pré-assemblée est ensuite montée sur un support isolant contenant le ou les conducteurs principaux. Pour cela la vis traverse la pièce conductrice de liaison et vient l'appliquer sur le conducteur principal qui présente un trou taraudé. La mise en place du câble conducteur sur la borne ne nécessite plus de manoeuvrer une vis. Il faut cependant solidariser chaque pièce conductrice avec une vis et donc le risque de desserrage reste existant.

La borne amovible composée de cette chemise avec le ressort, la pièce conductrice et la vis est souvent montée en usine.

Le client final acquiert le répartiteur en état de recevoir les bornes qu'il achète par paquets.

C'est l'utilisateur qui doit faire l'assemblage de la pièce conductrice sur le conducteur principal au moyen de la vis.

D'autres répartiteurs sont livrés complets c'est dire pourvus du nombre maximal de bornes correspondant au nombre d'emplacements.

Comme cela a été compris, le montage des bornes prend du temps et avec les inconvénients des vis qui sont serrées manuellement.

On constate, par ailleurs que rarement toutes les bornes du répartiteur sont utilisées. La présence de ces bornes inutiles est un surcout.

Le document DE10 2005 056325 montre un répartiteur comprenant une enveloppe protectrice présentant une multitude de fenêtre pour y introduire l'extrémité d'un câble. Chaque fenêtre donne accès à une chambre logeant un ressort de contact et à l'arrière de cette chambre est aménagée une chambre secondaire où est logé un peigne conducteur qui distribue le courant. Ce répartiteur n'est pas modulable.

Le but de l'invention est de palier aux différents problèmes évoqués.

A cet effet, l'invention se rapporte à un répartiteur à bornes à serrage élastique conforme à la revendication 1.

L'invention sera bien comprise à l'aide de la description ci après faite à titre d'exemple non limitatif en regard du dessin qui représente :
- FIG 1 :: Vue en éclaté d'un répartiteur en cours d'assemblage
- FIG 2 :: vue en éclaté d'une borne à serrage élastique
- FIG 3 :: Vue en coupe de la borne montée sur la base du répartiteur.
- FIG 4 :: Vue en coupe d'un exemple de borne.
- FIG 5 :: un exemple en vue de dessus d'un répartiteur
- FIG 6 :: Vue éclatée d'une variante de borne avec poussoir
- FIG 7 :: la borne de la figure 6 en cours de montage sur le support
- FIG 8 :: La borne de la figure 6 montée.

En se reportant au dessin on voit un exemple de répartiteur 1 du type tétrapolaire, un neutre et trois phases.

Ce répartiteur est destiné à distribuer du courant et comporte des bornes 5 de sortie sur lesquelles on engage un câble conducteur.

Pour chaque pole il est prévu un conducteur principal 2, chacun étant logé dans des gouttières d'un corps isolant, ici une plaque 3 isolante commune aux quatre conducteurs.

Sur cette plaque support 3 vient se fixer une grille 4 isolante délimitant des logements (emplacements) 4A pour des bornes 5 à serrage élastique qui sont fixées amovibles sur les conducteurs principaux par engagement de la borne dans le logement selon une direction perpendiculaire à la plaque support. Cette grille peut être solidaire de la plaque support.

Pour le serrage élastique du câble, on utilise un ressort 6 en boucle dont une partie 6C applique le câble contre une pièce conductrice. Ici il est en outre prévu une fenêtre 7 de serrage destinée à recevoir l'extrémité dudit câble conducteur. Ce ressort est logé dans une chemise 9. On voit en figure 2, la chemise dont une paroi est démontée pour y introduire le ressort 6.

Lorsque le répartiteur est en l'état fonctionnel, on voit que cette fenêtre est également traversée par une pièce 8 conductrice établissant la liaison avec le conducteur principal.

La pièce conductrice 8 est une languette portée par le conducteur principal. Elle est solidaire de ce conducteur.

La borne est constituée par la chemise 9 qui loge uniquement le ressort de pression. Il s'agit d'une borne à une seule entrée (orifice 12).

Avant montage de la borne, la languette est solidaire du conducteur principal.

La languette est obtenue, par exemple, par découpe partielle d'une lame conductrice et pliage de la lame.

Eventuellement pour la fabrication, afin d'obtenir une section de passage suffisante pour l'intensité du courant, on met en oeuvre une lame découpée et pliée qui peut être rapportée sur une lame plus épaisse par exemple par soudage, clinchage ou autre méthode qui permet d'assembler deux pièces et ne permettant pas de les séparer facilement.

L'utilisateur dispose donc d'un support avec ses conducteurs principaux pourvus de leurs languettes en attente. Il peut acquérir le nombre de bornes souhaitées et les monter facilement où il le souhaite.

Il suffit donc d'engager la chemise logeant le ressort dans la grille et sur la languette 8 pour positionner le ressort et établir le contact électrique avec le ressort. Des moyens de fixation présents sur la chemise verrouillent la dite chemise sur la grille.

Des moyens d'ancrage rapide (clipsage) 20 permettent de fixer mécaniquement la chemise sur la grille isolante. En effet, il faut maintenir la chemise dans les logements de la grille.

Le système ainsi construit est donc sans vis.

Le ressort 6 qui forme une boucle comprend une base 6A présentant une fenêtre 7 de serrage, un dos 6B et une aile 6C de serrage s'engageant dans la fenêtre de serrage.

Dans le mode de réalisation représenté, avant montage de la borne sur le support, l'aile 6C de serrage du ressort est légèrement écartée du bord extrême 7A transversal de la fenêtre de serrage afin d'engager facilement la languette 8 dans l'espace ainsi ménagé.

Soit cet espace dans lequel s'engage la languette est obtenu par conformation du ressort à l'état repos soit le ressort est légèrement contraint lorsqu'il est placé dans la chemise. La chemise présente alors une face 10 de butée qui nécessite de pousser l'aile 6C de serrage vers le dos 6B du ressort lors de la mise en place dudit ressort dans la chemise. Le ressort ainsi contraint libère l'espace pour engager la fenêtre sur la languette. Cette deuxième solution est préférable.

Dans une autre variante, le ressort est en appui sur le bord 7A extrême transversal de la fenêtre lorsqu'il est positionné dans la chemise et il faut un outil ou un autre moyen pour ouvrir un passage le temps d'introduire la languette.

La languette pourra être biseautée pour faciliter son engagement dans la fenêtre de serrage.

Lors de la mise en place du câble conducteur, le câble est pincé entre l'aile de serrage et la languette.

Dans la solution représentée la chemise présente donc un orifice 12 pour introduire l'extrémité du câble dans la chemise et placer l'extrémité dénudée dans l'espace approprié. Un autre accès 13 permet à un outil de contraindre le ressort afin de retirer le câble ou le mettre en place.

On notera que le ressort utilisé est conformé pour que le câble puisse être mis en place sans l'aide d'un outil. C'est l'extrémité du câble qui pousse le ressort en agissant sur l'aile de serrage.

Dans une variante de réalisation, avant montage de la borne 5 sur le corps du répartiteur, l'aile de serrage du ressort est en appui sur le bord extrême 7A transversal de la fenêtre de serrage et nécessite d'être contrainte pour le passage de la languette au moyen, par exemple d'un outil.

Au lieu et place d'un outil pour la mise en place de la languette, ou du câble ou son retrait, dans une variante de réalisation, il est prévu un bouton poussoir intégré.

Le ressort 6 est logé dans sa chemise 9 qui vient coiffer une pièce 10 de guidage solidaire de la grille ou du support. Cette chemise comporte un poussoir 11 dont la face active 11A est en contact avec l'aile de serrage du ressort. La longueur du poussoir est telle que lorsque la face active est en contact avec le ressort (l'aile de serrage) non contraint, la face opposée 11B du poussoir est en saillie par rapport au sommet de la chemise de sorte que lorsqu'on met en place cette borne amovible sur le support en appuyant sur le dessus de la borne on appuie sur le poussoir et on contraint le ressort qui dégage la fenêtre de serrage pour permettre à la languette de se positionner dans l'espace dégagé de la fenêtre de serrage.

Ce poussoir est traversé par un canal axial 12 permettant l'introduction d'un câble électrique dans la borne de serrage.

Pour retirer le câble électrique lorsque celui-ci est verrouillé dans la fenêtre de serrage, on utilise le poussoir qui glisse le long du câble pour appuyer sur le ressort.

Il n'est plus nécessaire de disposer d'un outil pour déverrouiller le câble.

La solution présentée en figure 6 à 8 comporte en plus un chapeau 13 qui coiffe la chemise.

Avec le répartiteur ainsi construit, on peut commercialiser indépendamment le support et les bornes. Le support existera avec différentes capacités ( 10 ou 20 ou 30 bornes par pole) et il achètera le nombre exact de bornes nécessaire à son installation. Si plus tard , il veut augmenter le nombre de points de distribution, il lui suffira d'acquérir le nombre de bornes correspondant.

Le fait de ne pas intégrer dans la borne seule la présence d'une pièce de liaison en limite le cout. Il est en outre plus simple de monter ces bornes sur le support car le montage peut se faire sans outil. L'installateur peut optimiser son cout en prenant exactement le nombre de bornes nécessaires.

Egalement, le problème du desserrage des vis n'existe plus.

La formation de la languette, par exemple par découpe d'une plaque est peu onéreuse.

On notera la non présence d'une butée limitant la compression du ressort.

## Revendications

1. Répartiteur à bornes à serrage élastique comprenant un corps isolant logeant au moins un conducteur principal et au moins une borne (5) apte à être fixée sur le corps du conducteur principal, ladite borne comprenant une chemise (9) logeant un ressort (6) de pression destiné à appliquer un câble sur une pièce (8) conductrice ce répartiteur étant **caractérisé en ce que** , *d'une part le corps isolant logeant le*/*les conducteurs principaux comprend des logements délimités par une grille (4), les dits logements comportant des languettes (8) en attente solidaires du conducteur principal, et d'autre part chaque logement est destiné à accueillir une borne amovible qui avant montage* sur le support loge uniquement le ressort (6) de pression, la dite borne comportant un seul orifice d'entrée (12) et *des moyens de fixation* sur la grille qui délimite les logements.

2. Répartiteur selon la revendication 1 **caractérisé en ce que** le ressort (6) qui forme une boucle comprend une base (6A) présentant une fenêtre (7)de serrage, un dos (6B) et une aile (6C) de serrage s'engageant dans la fenêtre de serrage.

3. Répartiteur selon la revendication 2 **caractérisé en ce qu'**avant montage de la borne (5) sur le support, l'aile de serrage du ressort est légèrement écartée du bord extrême (7A) transversal de la fenêtre de serrage afin d'engager facilement la languette (8) dans l'espace ainsi ménagé.

4. Répartiteur selon la revendication 3 **caractérisé en ce que** l'espace dans lequel s'engage la languette est obtenu par conformation du ressort à l'état repos.

5. Répartiteur selon la revendication 3 **caractérisé en ce qu'**une butée présentée par la chemise contraint le ressort pour libérer un espace pour le passage de la languette.

6. Répartiteur selon la revendication 2 **caractérisé en ce qu'**avant montage de la borne (5) sur le corps du répartiteur, l'aile de serrage du ressort est en appui sur le bord extrême (7A) transversal de la fenêtre de serrage et nécessite d'être contrainte pour le passage de la languette.

7. Répartiteur selon la revendication 3 à 6 **caractérisé en ce qu'**un poussoir intégré dans la borne amovible permet de contraindre le ressort.

8. Répartiteur selon la revendication 7 **caractérisé en ce que** le poussoir est traversé par un canal axial permettant l'introduction d'un câble électrique dans la borne à serrage élastique.

9. Répartiteur selon la revendication 1 **caractérisé en ce que** la languette 8 est présentée par une lame découpée et pliée qui est rapportée sur une lame plus épaisse.

## Patentansprüche

1. Klemmverteiler mit einer federnden Spanneinrichtung umfassend einen Isolierkörper zur Unterbringung wenigstens eines Hauptleiters und wenigstens einer Klemme (5) zur Befestigung am Körper des Hauptleiters, wobei diese Klemme zur Beaufschlagung eines Kabels an einem leitenden Teil (8) einen eine Druckfeder (6) unterbringenden Mantelraum (9) enthält , wobei dieser Verteiler **dadurch gekennzeichnet** ist, dass einerseits der den/die Hauptleiter unterbringende Isolierkörper mehrere durch ein Gitter (4) begrenzte Gehäuse enthält, wobei diese Gehäuse ruhende, mit dem Hauptleiter fest verbundene Laschen (8) enthalten, und andererseits jedes Gehäuse zum Empfang einer entfernbaren Klemme angeordnet ist, die vor dem Anbau am Halter allein die Druckfeder (6) unterbringt, und Befestigungsmittel am Gitter, das die Gehäuse begrenzt, wobei diese Klemme eine einzige Eingangsöffnung (12) aufweist.

2. Verteiler nach Anspruch 1, **dadurch gekennzeichnet, dass** die eine Schleife bildende Feder (6) einen Sockel (6A) mit einem Befestigungsfenster (7), einen Rücken (6B) und einen in das Befestigungsfenster hineingreifende Befestigungsflügel (6C) enthält.

3. Verteiler nach Anspruch 2, **dadurch gekennzeichnet, dass** vor dem Anbau der Klemme (5) am Halter, der Befestigungsflügel der Feder leicht vom querliegenden Endrand (7A) des Befestigungsfensters beabstandet ist, um die Lasche (8) im so gebildeten Raum einfach eingreifen lassen zu können.

4. Verteiler nach Anspruch 3, **dadurch gekennzeichnet, dass** der Raum, in welchen die Lasche eingreift, durch Formgebung der ruhenden Feder hergestellt wird.

5. Verteiler nach Anspruch 3, **dadurch gekennzeichnet, dass** ein vom Mantelraum gebildeter Anschlag die Feder so beaufschlagt, um einen Raum zum Hindurchführen der Lasche freizugeben.

6. Verteiler nach Anspruch 2, **dadurch gekennzeichnet, dass** vor dem Anbau der Klemme (5) am Körper des Verteilers der Befestigungsflügel der Feder am querliegenden Endrand (7A) des Befestigungsfensters anliegt und zum Hindurchführen der Lasche beaufschlagt zu werden braucht.

7. Verteiler nach einem der Ansprüche 3 bis 6, **dadurch gekennzeichnet, dass** die Beaufschlagung der Feder durch einen in der entfernbaren Klemme integrierten Schieber erfolgt.

8. Verteiler nach Anspruch 7, **dadurch gekennzeichnet, dass** zur Einführung eines Elektrokabels in die elastische Befestigungsklemme der Schieber durch einen axialen Kanal durchquert ist.

9. Verteiler nach Anspruch 1, **dadurch gekennzeichnet, dass** die Lasche (8) aus einer geschnittenen und gefalteten Klinge besteht, die an einer dickeren Klinge angebaut ist.

## Claims

1. Distributor with resilient clamping terminals, comprising an insulating body housing at least one main conductor and at least one terminal (5) designed to be affixed to the body of the main conductor, said terminal comprising a jacket (9) housing a pressure spring (6) designed to apply a cable against a conductive piece (8), said distributor being **characterised in that**, *on the one* hand, *the insulating body housing the main conductor(s) has compartments bounded by a grate (4), said compartments having tongues (8), in readiness, integrally joined to the main conductor, and on the other hand, each compartment is designed to accommodate a removable terminal which, prior to being fitted* on the support, houses only the pressure spring (6), said terminal comprising a single inlet orifice (12) and *fixing means* on the grate bounding the compartments.

2. Distributor as claimed in claim 1, **characterised in that** the spring (6), which forms a loop, comprises a base (6A) having a clamping window (7), a back (6B) and a clamping wing (6C) locating in the clamping window.

3. Distributor as claimed in claim 2, **characterised in that**, prior to fitting the terminal (5) on the support, the clamping wing of the spring is moved slightly away from the transverse extreme edge (7A) of the clamping window so that the tongue (8) can be easily located in the space thus created.

4. Distributor as claimed in claim 3, **characterised in that** the space in which the tongue locates is obtained by an appropriate shaping of the spring in the non-operating state.

5. Distributor as claimed in claim 3, **characterised in that** a stop formed by the jacket constrains the spring to make free a space to enable the tongue to be passed through.

6. Distributor as claimed in claim 2, **characterised in that**, prior to fitting the terminal (5) on the distributor body, the clamping wing of the spring is supported on the transverse extreme edge (7A) of the clamping window and has to be constrained to enable the tongue to be passed through.

7. Distributor as claimed in claims 3 to 6, **characterised in that** a pushing means integrated in the removable terminal enables the spring to be constrained.

8. Distributor as claimed in claim 7, **characterised in that** the pushing means is traversed by an axial passage enabling an electric table to be introduced into the resilient clamping terminal.

9. Distributor as claimed in claim 1, **characterised in that** the tongue 8 comprises a cut and folded tab which is attached to a thicker tab.
